# EUROPÄISCHE PATENTSCHRIFT

(11) **EP 3 012 536 B1**
(45) Veröffentlichungstag und Bekanntmachung des Hinweises auf die Patenterteilung: **17.04.2019**
(21) Anmeldenummer: 15190430.7
(22) Anmeldetag: 19.10.2015
(51) Int. Cl.: F24C 15/10

(54) **GASKOCHMULDE**
GAS HOB
PLAQUE DE CUISSON A GAZ

(30) Priorität: 21.10.2014 ES 201431553
(43) Veröffentlichungstag der Anmeldung: 27.04.2016
(73) Patentinhaber: BSH Hausgeräte GmbH, 81739 München (DE)
(72) Erfinder: Alonso Lopez, Jose Manuel, 39600 Muriedas Cantabria (ES); Pelayo Alonso, Carlos, 39638 Villafufre (Cantabria) (ES); Peña Martín, Oscar, 39478 Boo de Pielagos (ES); Placer Maruri, Emilio, 39120 Liencres (ES); Saiz Gonzalez, Roberto, 39539 Santander (ES)

(56) Entgegenhaltungen:
- EP-A1- 2 079 275
- EP-A1- 2 239 508
- EP-A2- 2 192 352
- DE-A1-102013 218 714
- DE-C1- 4 436 560
- DE-U- 7 718 108

## Beschreibung

Die vorliegende Erfindung betrifft eine Gaskochmulde.

Eine Gaskochmulde kann eine Deckplatte oder ein sogenanntes Top Sheet und eine beabstandet von der Deckplatte angeordnete Kochmuldenwanne aufweisen. Die Deckplatte kann mit der Kochmuldenwanne verbunden sein. Hierzu kann ein Verbindungssystem vorgesehen sein, das eine an der Kochplatte befestigte Befestigungslasche und einen an der Kochmuldenwanne befestigten Verbindungspin aufweist. Die Verbindungslasche und der Verbindungspin können miteinander verschnappt sein. Der Verbindungspin ist mit Hilfe einer von einer Unterseite der Kochmuldenwanne durch diese hindurchgeführten Schraube an der Kochmuldenwanne befestigt.

Die EP 2 192 352 A2 beschreibt ein Gaskochfeld mit einer Kochfelddeckplatte, einer Kochfeldmulde und Halterungselementen zum Verbinden der Kochfelddeckplatte mit der Kochfeldmulde. Die Halterungselemente sind als Federelemente ausgebildet und lösbar oder unlösbar mit der Kochfeldmulde verbunden.

Die DE 77 18 108 U beschreibt ein elektrisches Kochfeld mit einer Glaskeramik-Kochplatte, die mit Hilfe eines Einfassrahmens eingefasst ist. An dem Einfassrahmen sind Rastzapfen befestigt, die in Klemmhalterungen eingreifen, welche an einem Gehäuse des Kochfelds befestigt sind.

Die DE 10 2013 218 714 A1 beschreibt ein elektrisches Kochfeld mit einer Kochfeldplatte und einer Heizeinheit, die mit Hilfe von Federelementen gegen die Kochfeldplatte gepresst wird.

Die DE 44 36 560 C1 beschreibt eine Anordnung zur Halterung einer vorgefertigten Einbaueinheit, wie eines Glaskeramik-Kochfeldes mit einem die Einbaueinheit umfassenden Gehäuse als Rahmen, in einem Ausschnitt einer Arbeitsplatte. Die Einbaueinheit ist von oben in den Ausschnitt der Arbeitsplatte montierbar bzw. gegebenenfalls auch demontierbar und in der gewünschten Position im Ausschnitt durch eine mechanische Verbindung zwischen der Einbaueinheit und der Innenseite des Arbeitsplattenausschnittes, mittels elastischer federnder Metall-Elemente als Haltemittel, die seitlich an den Wänden des Rahmengehäuses angebracht sind, fest arretierbar.

Vor diesem Hintergrund besteht eine Aufgabe der vorliegenden Erfindung, eine verbesserte Gaskochmulde zur Verfügung zu stellen.

Demgemäß wird eine Gaskochmulde mit einer Deckplatte, einer Kochmuldenwanne und einem Verbindungssystem zum Verbinden der Deckplatte mit der Kochmuldenwanne vorgeschlagen. Das Verbindungssystem umfasst eine an der Deckplatte befestigbare Verbindungslasche und einen an der Kochmuldenwanne befestigbaren Verbindungspin, der zum Verbinden der Deckplatte mit der Kochmuldenwanne dazu eingerichtet ist, in die Verbindungslasche einzugreifen, wobei der Verbindungspin einen Greifabschnitt aufweist, der zum Befestigen des Verbindungspins an der Kochmuldenwanne dazu eingerichtet ist, einen in der Kochmuldenwanne vorgesehenen Durchbruch zumindest teilweise formschlüssig zu hintergreifen, wobei der Greifabschnitt des Verbindungspins pilzförmig ist, wobei der Durchbruch einen kreisbogenförmigen Einführabschnitt und einen kreisbogenförmigen Verriegelungsabschnitt aufweist, wobei der Verriegelungsabschnitt einen kleineren Durchmesser als der Einführabschnitt aufweist, wobei der Verbindungspin in dem Durchbruch zwischen einem entriegelten Zustand, in dem der Verbindungspin von der Kochmuldenwanne trennbar ist, und einem verriegelten Zustand, in dem der Verbindungspin mit der Kochmuldenwanne verbunden ist, horizontal bezüglich der Kochmuldenwanne verschiebbar ist, und wobei zum Befestigen des Verbindungspins an der Kochmuldenwanne der Verbindungspin vertikal zu der Kochmuldenwanne in den Durchbruch einführbar und horizontal zu der Kochmuldenwanne verschiebbar ist, um den Verbindungspin zu verriegeln

Die Pilzform wird hierbei mit Hilfe des Zwischenabschnitts und des Endabschnitts gebildet.

Dadurch, dass an dem Verbindungspin der Greifabschnitt vorgesehen ist, kann der Verbindungspin ohne zusätzliche Bauteile an der Kochmuldenwanne montiert werden. Hierdurch wird die Montage der Gaskochmulde vereinfacht. Weiterhin können durch den Verzicht auf Zusatzelemente wie beispielsweise Schrauben die Komplexität der Montage reduziert und die Kosten verringert werden. Weiterhin ist es durch den Verzicht auf zusätzliche Befestigungselemente nicht erforderlich, die Kochmuldenwanne bei der Montage zu wenden, um von der Rückseite derselben ein Befestigungselement zum Befestigen des Verbindungspins an der Kochmuldenwanne durch diese hindurchzuführen. Die Verbindungslasche ist mit der Deckplatte vorzugsweise verklebt. Die Gaskochmulde weist weiterhin zumindest einen Gasbrenner auf, der über die Deckplatte hinausragt. Der Verbindungspin kann auch als Verbindungsstift oder Verbindungszylinder bezeichnet werden. Der Greifabschnitt ist vorzugsweise ein erster Greifabschnitt des Verbindungspins. Der Verbindungspin kann weiterhin einen zweiten Greifabschnitt aufweisen, der dazu eingerichtet ist, in die Verbindungslasche einzu greifen. Die Verbindungslasche kann Greifarme aufweisen, die dazu eingerichtet sind, den zweiten Greifabschnitt zu umgreifen.

Der Greifabschnitt des Verbindungspins kann federelastisch verformbare Schnapphaken aufweisen, die dazu eingerichtet sind, den Durchbruch zu hinterschnappen.

Vorzugsweise ist der Durchbruch kreisrund. Der Greifabschnitt ist in den Durchbruch eindrückbar, wobei sich die Schnapphaken verformen und den Durchbruch hinterschnappen. Hierdurch ist eine sehr einfache und schnelle Montage des Verbindungspins möglich. Insbesondere ist der Greifabschnitt radial komprimierbar und spreizbar.

Der Greifabschnitt des Verbindungspins ist in dem Durchbruch zwischen einem entriegelten Zustand, in dem der Verbindungspin von der Kochmuldenwanne trennbar ist, und in einem verriegelten Zustand, in dem der Verbindungspin mit der Kochmuldenwanne verbunden ist, verschiebbar.

Der Greifabschnitt ist zum Verbringen von dem entriegelten Zustand in den verriegelten Zustand vorzugsweise horizontal bezüglich der Kochmuldenwanne verschiebbar. Hierdurch kann der Verbindungspin ohne Werkzeug zwischen dem entriegelten Zustand und dem verriegelten Zustand hin und her verlagert werden. Dies vereinfacht die Montage des Verbindungspins.

Zum Befestigen des Verbindungspins an der Kochmuldenwanne ist der Verbindungspin vertikal zu der Kochmuldenwanne in den Durchbruch einführbar und horizontal zu der Kochmuldenwanne verschiebbar, um den Verbindungspin zu verriegeln.

Der Durchbruch weist vorzugsweise einen Einführabschnitt und einen Verriegelungsabschnitt auf. Der Einführabschnitt und der Verriegelungsabschnitt sind vorzugsweise kreisbogenförmig. Hierbei weist der Verriegelungsabschnitt einen kleineren Durchmesser als der Einführabschnitt auf.

Gemäß einer weiteren Ausführungsform weist der Verbindungspin einen scheibenförmigen Auflageabschnitt auf, der dazu eingerichtet ist, flächig auf der Kochmuldenwanne aufzuliegen.

Hierdurch wird die Kochmuldenwanne im Bereich des Verbindungspins stabilisiert, wodurch eine Verformung oder Verwölbung der Kochmuldenwanne verhindert wird.

Gemäß einer weiteren Ausführungsform ist der Auflageabschnitt kreisrund.

Hierdurch weist der Verbindungspin eine fertigungstechnisch einfach umzusetzende Geometrie auf, wodurch der Verbindungspin kostengünstig in großen Stückzahlen herstellbar ist.

Gemäß einer weiteren Ausführungsform erstreckt sich der Greifabschnitt aus einer Unterseite des Auflageabschnitts heraus.

Der Greifabschnitt erstreckt sich vorzugsweise senkrecht aus der Unterseite heraus. Unter "senkrecht" ist vorliegend ein Winkel von bevorzugt 90 ± 10°, weiter bevorzugt von 90° ± 5°, weiter bevorzugt von 90° ± 3°, weiter bevorzugt von 90° ± 1°, weiter bevorzugt von genau 90° zu verstehen. Vorzugsweise ist der Verbindungspin rotationssymmetrisch zu einer Mittelachse ausgebildet.

Gemäß einer weiteren Ausführungsform sind an dem Auflageabschnitt sich in Richtung des Greifabschnitts erstreckende Federarme vorgesehen.

Vorzugsweise sind zwei einander gegenüberliegend angeordnete Federarme vorgesehen. Die Anzahl der Federarme ist jedoch beliebig. Vorzugsweise erstrecken sich die Federarme umfänglich aus dem Auflageabschnitt heraus.

Gemäß einer weiteren Ausführungsform sind die Federarme dazu eingerichtet, den Auflageabschnitt gegenüber der Kochmuldenwanne federvorzuspannen.

Hierdurch wird eine Relativbewegung zwischen dem Verbindungspin und der Kochmuldenwanne im Betrieb der Gaskochmulde zuverlässig verhindert.

Gemäß einer weiteren Ausführungsform umfasst der Greifabschnitt einen scheibenförmigen Endabschnitt und einen zwischen dem Endabschnitt und dem Auflageabschnitt angeordneten Zwischenabschnitt.

Der Verbindungspin ist vorzugsweise materialeinstückig ausgebildet. Hierdurch kann der Verbindungspin kostengünstig in großen Stückzahlen hergestellt werden.

Gemäß einer weiteren Ausführungsform ist ein Durchmesser des Endabschnitts größer als ein Durchmesser des Zwischenabschnitts.

Vorzugsweise weist der Durchbruch der Kochmuldenwanne einen Einführabschnitt und einen Verriegelungsabschnitt auf. Ein Durchmesser des Einführabschnitts ist vorzugsweise größer als ein Durchmesser des Endabschnitts des ersten Greifabschnitts des Verbindungspins. Ein Durchmesser des Verriegelungsabschnitts ist vorzugsweise größer als der Durchmesser des Zwischenabschnitts und kleiner als der Durchmesser des Endabschnitts. Hierdurch kann der Verbindungspin nicht aus dem Durchbruch herausfallen.

Gemäß einer weiteren Ausführungsform ist die Deckplatte mit der Kochmuldenwanne schnappverbunden.

Dies ermöglicht eine werkzeugfreie und schnelle Montage der Deckplatte an der Kochmuldenwanne. Die Verbindung der Deckplatte mit der Kochmuldenwanne kann auch als Clipsverbindung bezeichnet werden.

Gemäß einer weiteren Ausführungsform ist die Deckplatte eine Glaskeramik-, Glas- oder Keramikplatte.

Die Gaskochmulde ist vorzugsweise Teil eines Haushaltsgeräts.

Weitere mögliche Implementierungen der Gaskochmulde umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Gaskochmulde hinzufügen.

Weitere vorteilhafte Ausgestaltungen und Aspekte der Gaskochmulde sind Gegenstand der Unteransprüche sowie der im Folgenden beschriebenen Ausführungsbeispiele der Gaskochmulde. Im Weiteren wird die Gaskochmulde anhand von bevorzugten Ausführungsformen unter Bezugnahme auf die beigelegten Figuren näher erläutert.
- Fig. 1: zeigt eine schematische Schnittansicht einer Ausführungsform einer Gaskochmulde;
- Fig. 2: zeigt eine Seitenansicht einer Ausführungsform eines Verbindungspins für ein Verbindungssystem der Gaskochmulde gemäß der Fig. 1;
- Fig. 3: zeigt eine schematische perspektivische Ansicht des Verbindungspins gemäß der Fig. 2;
- Fig. 4: zeigt eine schematische perspektivische Ansicht des Verbindungspins gemäß der Fig. 2 bei der Montage an einer Kochmuldenwanne;
- Fig. 5: zeigt eine weitere schematische perspektivische Ansicht des Verbindungspins gemäß der Fig. 2 in einem an der Kochmuldenwanne montierten Zustand;
- Fig. 6: zeigt eine Seitenansicht einer weiteren Ausführungsform eines Verbindungspins für ein Verbindungssystem der Gaskochmulde gemäß der Fig. 1;
- Fig. 7: zeigt eine schematische perspektivische Ansicht des Verbindungspins gemäß der Fig. 6;
- Fig. 8: zeigt eine weitere schematische perspektivische Ansicht des Verbindungspins gemäß der Fig. 6;
- Fig. 9: zeigt eine schematische perspektivische Ansicht des Verbindungspins gemäß der Fig. 6 bei der Montage an einer Kochmuldenwanne;
- Fig. 10: zeigt eine weitere schematische perspektivische Ansicht des Verbindungspins gemäß der Fig. 6 in einem an der Kochmuldenwanne montierten Zustand; und
- Fig. 11: zeigt eine schematische Seitenansicht des Verbindungspins gemäß der Fig. 6 in einem an der Kochmuldenwanne montierten Zustand.

In den Figuren sind gleiche oder funktionsgleiche Elemente mit denselben Bezugszeichen versehen worden, sofern nichts anderes angegeben ist.

Die Fig. 1 zeigt eine schematische Schnittansicht einer Gaskochmulde 1. Die Gaskochmulde 1 weist eine Deckplatte 2 auf. Die Deckplatte 2 kann auch als Top Sheet bezeichnet werden. Die Deckplatte 2 ist vorzugsweise eine Glaskeramik-, Glas oder Keramikplatte. Die Gaskochmulde 1 umfasst weiterhin eine Kochmuldenwanne 3. Die Kochmuldenwanne 3 kann beispielsweise aus einem Stahlblech gefertigt sein. Die Deckplatte 2 ist mit der Kochmuldenwanne 3 schnappverbunden oder verclipst. Die Gaskochmulde 1 umfasst darüber hinaus ein Verbindungssystem 4 mit einer an der Deckplatte 2 befestigbaren Verbindungslasche 5 und einem an der Kochmuldenwanne 3 befestigbaren Verbindungspin 6. Die Verbindungslasche 5 ist mit der Deckplatte 2 fest verbunden. Beispielsweise ist die Verbindungslasche 5 mit der Deckplatte 2 verklebt. Der Verbindungspin 6 ist zum Verbinden der Deckplatte 2 mit der Kochmuldenwanne 3 dazu eingerichtet, in die Verbindungslasche 5 einzugreifen. Dabei kann der Verbindungspin 6 entgegen seiner Einführrichtung in die Verbindungslasche 5 durch Verklipsen oder Verrasten gehalten werden.

Die Gaskochmulde 1 weist weiterhin einen oder mehrere in der Fig. 1 nicht gezeigte Gasbrenner auf. Die Gasbrenner sind so angeordnet, dass diese über die Deckplatte 2 hinausragen. Ein jeweiliges Brennerunterteil der Gasbrenner ist zumindest teilweise zwischen der Deckplatte 2 und der Kochmuldenwanne 3 angeordnet. Die Brennerunterteile sind mit der Deckplatte 2 fest verbunden, insbesondere verschraubt.

Die Fig. 2 zeigt eine Ausführungsform eines Verbindungspins 6 in einer schematischen Seitenansicht. Die Fig. 3 zeigt den Verbindungspin 6 in einer schematischen perspektivischen Ansicht. Die Fig. 4 zeigt den Verbindungspin 6 bei der Montage an der Kochmuldenwanne 3. Die Fig. 5 zeigt den an der Kochmuldenwanne 3 montierten Verbindungspin 6. Im Folgenden wird auf die Fig. 2 bis 5 gleichzeitig Bezug genommen.

Der Verbindungspin 6 weist einen ersten Greifabschnitt 7 auf, der zum Befestigen des Verbindungspins 6 an der Kochmuldenwanne 3 dazu eingerichtet ist, einen in der Kochmuldenwanne 3 vorgesehenen Durchbruch 8 formschlüssig zu hintergreifen. Der Greifabschnitt 7 des Verbindungspins 6 ist in dem Durchbruch 8 zwischen einem in der Fig. 4 gezeigten entriegelten Zustand, in dem der Verbindungspin 6 von der Kochmuldenwanne 3 trennbar ist, und einem in der Fig. 5 gezeigten verriegelten Zustand, in dem der Verbindungspin 6 mit der Kochmuldenwanne 3 verbunden ist, verschiebbar. Das Verschieben des Verbindungspins 6 ist in der Fig. 5 mit Hilfe eines Pfeils angedeutet.

Wie die Fig. 4 zeigt, umfasst der Durchbruch 8 vorzugsweise einen Einführabschnitt 9 und einen Verriegelungsabschnitt 10. Der Einführabschnitt 9 und der Verriegelungsabschnitt 10 weisen vorzugsweise eine Kreisform auf. Hierbei weist der Einführabschnitt 9 einen größeren Durchmesser auf als der Verriegelungsabschnitt 10. Der Greifabschnitt 7 ist durch den Einführabschnitt 9 in den Durchbruch 8 einführbar. Beim Verschieben des Verbindungspins 6 horizontal in einer von der Kochmuldenwanne 3 gebildeten Ebene wird der Verbindungspin 6 von seinem entriegelten in seinen verriegelten Zustand verbracht. Zum Befestigen des Verbindungspins 6 an der Kochmuldenwanne 3 ist der Verbindungspin 6 vertikal zu der Kochmuldenwanne 3 in den Durchbruch 8 einführbar und horizontal zu der Kochmuldenwanne 3 verschiebbar.

Der Verbindungspin 6 weist einen scheibenförmigen Auflageabschnitt 11 auf, der dazu eingerichtet ist, flächig auf der Kochmuldenwanne 3 aufzuliegen. Der Auflageabschnitt 11 ist vorzugsweise kreisrund. Der Greifabschnitt 7 erstreckt sich vorzugsweise aus einer Unterseite 12 des Auslageabschnitts 11 heraus. Der Greifabschnitt 7 weist einen scheibenförmigen Endabschnitt 13 und einen zwischen dem Endabschnitt 13 und dem Auflageabschnitt 11 angeordneten zylinderförmigen Zwischenabschnitt 14 auf. Der Endabschnitt 13 ist vorzugsweise kreisrund. Der Endabschnitt 13 weist vorzugsweise einen geringfügig kleineren Außendurchmesser auf als der Einführabschnitt 9 des Durchbruchs 8. So kann der Endabschnitt 13 vertikal in den Durchbruch 8 eingeführt werden. Ein Durchmesser des Endabschnitts 13 ist vorzugsweise größer als ein Durchmesser des Zwischenabschnitts 14. Der Durchmesser des Zwischenabschnitts 14 ist vorzugsweise geringfügig kleiner als der Durchmesser des Verriegelungsabschnitts 10. Der Durchmesser des Verriegelungsabschnitts 10 ist kleiner als der Durchmesser des Endabschnitts 13. Der Greifabschnitt 7 weist insbesondere eine pilzförmige Geometrie auf.

Der Verbindungspin 6 weist weiterhin einen Basisabschnitt 15 auf. Der Basisabschnitt 15 ist vorzugsweise zylinderförmig mit einer sechseckigen Basisfläche. Insbesondere ist der Basisabschnitt 15 als Außensechskant ausgebildet. Der Verbindungspin 6 weist außerdem eine halbkugelförmige Spitze 16 auf. Zwischen dem Basisabschnitt 15 und der Spitze 16 ist ein sich von der Spitze 16 in Richtung des Basisabschnitts 15 zunächst verengender und wieder erweiternder zweiter Greifabschnitt 17 vorgesehen.

Der Greifabschnitt 17 kann von Greifarmen 18, 19 (Fig. 1) der Verbindungslasche 5 umgriffen werden. Die Greifarme 18, 19 sind materialeinstückig mit der Verbindungslasche 5 ausgebildet. Insbesondere sind die Greifarme 18, 19 federelastisch verformbar. Die Verbindungslasche 5 wird zum Befestigen der Deckplatte 2 an der Kochmuldenwanne 3 auf den Verbindungspin 6 aufgedrückt. Hierbei werden die Greifarme 18, 19 mit Hilfe der halbkugelförmigen Spitze 16 auseinandergedrückt. Die Greifarme 18, 19 gleiten über die Spitze 16 und greifen in den Greifabschnitt 17 des Verbindungspins 6 ein. Hierdurch ist die Deckplatte 2 an der Kochmuldenwanne 3 befestigt. Man kann dabei von einem Verhaken oder Verrasten sprechen.

Mit Hilfe des Verbindungssystems 4 kann eine vereinfachte Montage der Gaskochmulde 1 erreicht werden. Eine Schraubverbindung des Verbindungspins 6 mit der Kochmuldenwanne 3 ist verzichtbar. Hierdurch kann der Zeitaufwand zur Montage des Verbindungspins 6 reduziert werden. Dies reduziert außerdem die Komplexität der Montage der Gaskochmulde 1. Durch den Verzicht auf eine Schraubverbindung kann auf Zusatzbauteile wie Schrauben verzichtet werden. Weiterhin ist es zum Befestigen des Verbindungspins 6 an der Kochmuldenwanne 3 nicht erforderlich, den Verbindungspin 6 von der Unterseite 12 der Kochmuldenwanne 3 her zu erreichen, um diesen mit der Kochmuldenwanne 3 zu verbinden.

Die Fig. 6 zeigt eine weitere Ausführungsform eines Verbindungspins 6 in einer schematischen Seitenansicht. Die Fig. 7 und 8 zeigen den Verbindungspin 6 jeweils in einer schematischen perspektivischen Ansicht. Die Fig. 9 zeigt den Verbindungspin 6 bei der Montage an der Kochmuldenwanne 3. Die Fig. 10 und 11 zeigen jeweils den an der Kochmuldenwanne 3 montierten Verbindungspin 6. Im Folgenden wird auf die Fig. 6 bis 11 gleichzeitig Bezug genommen.

Der Verbindungspin 6 weist einen Greifabschnitt 7 auf, der zum Befestigen des Verbindungspins 6 an der Kochmuldenwanne 3 dazu eingerichtet ist, einen in der Kochmuldenwanne 3 vorgesehenen Durchbruch 8 formschlüssig zu hintergreifen. Der Durchbruch 8 kann kreisrund sein. Die Ausführungsform des Verbindungspins 6 gemäß der Fig. 6 bis 11 unterscheidet sich von der Ausführungsform des Verbindungspins 6 gemäß der Fig. 2 bis 5 dadurch, dass der Greifabschnitt 7, der sich aus dem Auflageabschnitt 11 herauserstreckt, federelastisch verformbare Schnapphaken 20, 21 aufweist. Weiterhin unterscheidet sich die Ausführungsform des Verbindungspins 6 gemäß der Fig. 6 bis 11 von der Ausführungsform des Verbindungspins 6 gemäß der Fig. 2 bis 5 dadurch, dass an dem vorzugsweise kreisrunden Auflageabschnitt 11 sich radial aus diesem herauserstreckende Federarme 22, 23 vorgesehen sind. Vorzugsweise ist der Verbindungspin 6 ein einstückiges Kunststoffbauteil, insbesondere ein Kunststoffspritzgussbauteil.

Die Schnapphaken 20, 21 sind so angeordnet, dass der Greifabschnitt 7 eine pfeilförmige Geometrie aufweist. Die Schnapphaken 20, 21 sind materialeinstückig mit einem Basisabschnitt 24 des Greifabschnitts 7 ausgebildet. Der Basisabschnitt 24 erstreckt sich senkrecht aus der dem Basisabschnitt 15 des Verbindungspins 6 abgewandten Unterseite 12 des Auflageabschnitts 11 heraus. Die Schnapphaken 20, 21 erstrecken sich so aus dem Basisabschnitt 24 heraus, dass diese schräg in Richtung des Auflageabschnitts 11 verlaufen. Beim Verformen der Schnapphaken 20, 21 werden diese in Richtung zu dem Basisabschnitt 24 hin verformt.

Zum Montieren des Verbindungspins 6 an der Kochmuldenwanne 3 wird der Greifabschnitt 7 in den Durchbruch 8 der Kochmuldenwanne 3 eingedrückt. Hierbei verformen sich die Schnapphaken 20, 21 federelastisch und hinterschnappen den Durchbruch 8 (Fig. 11). Durch ein Zusammendrücken der Schnapphaken 20, 21 kann der Verbindungspin 6 wieder von der Kochmuldenwanne 3 gelöst werden.

Die sich vorzugsweise umfänglich aus dem Auflageabschnitt 11 herauserstreckenden Federarme 22, 23 sind vorzugsweise so angeordnet, dass diese einander gegenüberliegend positioniert sind. Anstelle der in den Fig. 6 bis 11 gezeigten zwei Federarme 22, 23 können auch drei, vier oder eine beliebige Anzahl Federarme 22, 23 vorgesehen sein, die vorzugsweise gleichmäßig um einen Umfang des Auflageabschnitts 11 verteilt angeordnet sind. Die Federarme 22, 23 erstrecken sich in Richtung des Greifabschnitts 7. Beim Montieren des Verbindungspins 6 an der Kochmuldenwanne 3 werden die Federarme 22, 23 federelastisch verformt und in Richtung des Basisabschnitts 15 des Verbindungspins 6 gebogen. Hierdurch ist der Auflageabschnitt 11 gegenüber der Kochmuldenwanne 3 federvorgespannt. Hierdurch kann eine Relativbewegung zwischen dem Verbindungspin 6 und der Kochmuldenwanne 3 verhindert werden.

Dadurch, dass der Greifabschnitt 7 nur in den Durchbruch 8 der Kochmuldenwanne 3 eingedrückt wird, ist eine sehr zeit- und kostensparende Montage des Verbindungspins 6 möglich. Weiterhin wird auch die Komplexität der Montage reduziert. Auf zusätzliche Teile wie beispielsweise Schrauben kann bei der Montage des Verbindungspins 6 verzichtet werden.

### Verwendete Bezugszeichen:

- 1: Gaskochmulde
- 2: Deckplatte
- 3: Kochmuldenwanne
- 4: Verbindungssystem
- 5: Verbindungslasche
- 6: Verbindungspin
- 7: Greifabschnitt
- 8: Durchbruch
- 9: Einführabschnitt
- 10: Verriegelungsabschnitt
- 11: Auflageabschnitt
- 12: Unterseite
- 13: Endabschnitt
- 14: Zwischenabschnitt
- 15: Basisabschnitt
- 16: Spitze
- 17: Greifabschnitt
- 18: Greifarm
- 19: Greifarm
- 20: Schnapphaken
- 21: Schnapphaken
- 22: Federarm
- 23: Federarm
- 24: Basisabschnitt

## Patentansprüche

1. Gaskochmulde (1) mit einer Deckplatte (2), einer Kochmuldenwanne (3) und einem Verbindungssystem (4) zum Verbinden der Deckplatte (2) mit der Kochmuldenwanne (3), wobei das Verbindungssystem (4) eine an der Deckplatte (2) befestigbare Verbindungslasche (5) und einen an der Kochmuldenwanne (3) befestigbaren Verbindungspin (6) umfasst, der zum Verbinden der Deckplatte (2) mit der Kochmuldenwanne (3) dazu eingerichtet ist, in die Verbindungslasche (5) einzugreifen, wobei der Verbindungspin (6) einen Greifabschnitt (7) aufweist, der zum Befestigen des Verbindungspins (6) an der Kochmuldenwanne (3) dazu eingerichtet ist, einen in der Kochmuldenwanne (3) vorgesehenen Durchbruch (8) zumindest teilweise formschlüssig zu hintergreifen,
**dadurch gekennzeichnet, dass** der Greifabschnitt (7) des Verbindungspins (6) pilzförmig ist, wobei der Durchbruch (8) einen kreisbogenförmigen Einführabschnitt (9) und einen kreisbogenförmigen Verriegelungsabschnitt (10) aufweist, wobei der Verriegelungsabschnitt (10) einen kleineren Durchmesser als der Einführabschnitt (9) aufweist, wobei der Verbindungspin (6) in dem Durchbruch (8) zwischen einem entriegelten Zustand, in dem der Verbindungspin (6) von der Kochmuldenwanne (3) trennbar ist, und einem verriegelten Zustand, in dem der Verbindungspin (6) mit der Kochmuldenwanne (3) verbunden ist, horizontal bezüglich der Kochmuldenwanne (3) verschiebbar ist, und wobei zum Befestigen des Verbindungspins (6) an der Kochmuldenwanne (3) der Verbindungspin (6) vertikal zu der Kochmuldenwanne (3) in den Durchbruch (8) einführbar und horizontal zu der Kochmuldenwanne (3) verschiebbar ist, um den Verbindungspin (6) zu verriegeln.

2. Gaskochmulde nach Anspruch 1, **dadurch gekennzeichnet, dass** der Verbindungspin (6) einen scheibenförmigen Auflageabschnitt (11) aufweist, der dazu eingerichtet ist, flächig auf der Kochmuldenwanne (3) aufzuliegen.

3. Gaskochmulde nach Anspruch 2, **dadurch gekennzeichnet, dass** der Auflageabschnitt (11) kreisrund ist.

4. Gaskochmulde nach Anspruch 2 oder 3, **dadurch gekennzeichnet, dass** sich der Greifabschnitt (7) aus einer Unterseite (12) des Auflageabschnitts (11) herauserstreckt.

5. Gaskochmulde nach einem der Ansprüche 2-4, **dadurch gekennzeichnet, dass** an dem Auflageabschnitt (11) sich in Richtung des Greifabschnitts (7) erstreckende Federarme (22, 23) vorgesehen sind.

6. Gaskochmulde nach Anspruch 5, **dadurch gekennzeichnet, dass** die Federarme (22, 23) dazu eingerichtet sind, den Auflageabschnitt (11) gegenüber der Kochmuldenwanne (3) federvorzuspannen.

7. Gaskochmulde nach einem der Ansprüche 2 - 6, **dadurch gekennzeichnet, dass** der Greifabschnitt (7) einen scheibenförmigen Endabschnitt (13) und einen zwischen dem Endabschnitt (13) und dem Auflageabschnitt (11) angeordneten Zwischenabschnitt (14) umfasst.

8. Gaskochmulde nach Anspruch 7 **dadurch gekennzeichnet, dass** ein Durchmesser des Endabschnitts (13) größer als ein Durchmesser des Zwischenabschnitts (14) ist.

9. Gaskochmulde nach einem der Ansprüche 1-9, **dadurch gekennzeichnet, dass** die Deckplatte (2) mit der Kochmuldenwanne (3) schnappverbunden ist.

10. Gaskochmulde nach einem der Ansprüche 1 - 10, **dadurch gekennzeichnet, dass** die Deckplatte (2) eine Glaskeramik-, Glas- oder Keramikplatte ist.

## Claims

1. Gas hob (1) having a cover plate (2), a hob trough (3) and a connecting system (4) for connecting the cover plate (2) to the hob trough (3), wherein the connecting system (4) comprises a connecting tab (5) which is able to be fastened to the cover plate (2) and a connecting pin (6) which is able to be fastened to the hob trough (3) and which, for connecting the cover plate (2) to the hob trough (3), is designed to engage in the connecting tab (5), wherein the connecting pin (6) has a grip portion (7) which, for fastening the connecting pin (6) to the hob trough (3), is designed to engage at least partially positively behind a through-hole (8) provided in the hob trough (3),
**characterised in that** the grip portion (7) of the connecting pin (6) is mushroom-shaped, wherein the through-hole (8) has a circular arc-shaped insertion portion (9) and a circular arc-shaped locking portion (10), wherein the locking portion (10) has a smaller diameter than the insertion portion (9), wherein the connecting pin (6) is displaceable horizontally relative to the hob trough (3) in the through-hole (8) between an unlocked state in which the connecting pin (6) is detachable from the hob trough (3) and a locked state in which the connecting pin (6) is connected to the hob trough (3), and wherein for fastening the connecting pin (6) to the hob trough (3) the connecting pin (6) is able to be inserted vertically relative to the hob trough (3) into the through-hole (8) and displaced horizontally relative to the hob trough (3) in order to lock the connecting pin (6).

2. Gas hob according to claim 1, **characterised in that** the connecting pin (6) has a disk-shaped bearing portion (11) which is designed to bear flat against the hob trough (3).

3. Gas hob according to claim 2, **characterised in that** the bearing portion (11) is circular.

4. Gas hob according to claim 2 or 3, **characterised in that** the grip portion (7) extends out of a lower face (12) of the bearing portion (11).

5. Gas hob according to one of claims 2-4, **characterised in that** spring arms (22, 23), which extend in the direction of the grip portion (7), are provided on the bearing portion (11).

6. Gas hob according to claim 5, **characterised in that** the spring arms (22, 23) are designed to spring-load the bearing portion (11) relative to the hob trough (3).

7. Gas hob according to one of claims 2-6, **characterised in that** the grip portion (7) comprises a disk-shaped end portion (13) and an intermediate portion (14) arranged between the end portion (13) and the bearing portion (11).

8. Gas hob according to claim 7, **characterised in that** a diameter of the end portion (13) is larger than a diameter of the intermediate portion (14).

9. Gas hob according to one of claims 1-9, **characterised in that** the cover plate (2) is connected by a snap-connection to the hob trough (3).

10. Gas hob according to one of claims 1 - 10, **characterised in that** the cover plate (2) is a glass ceramic plate, glass plate or ceramic plate.

## Revendications

1. Feu de cuisson à gaz (1) avec une plaque de recouvrement (2), un bac de feu de cuisson (3) et un système de raccordement (4) destiné au raccordement de la plaque de recouvrement (2) avec le bac de feu de cuisson (3), dans lequel le système de raccordement (4) comprend une pièce de raccordement (5) qui peut être fixée à la plaque de recouvrement (2) et un ergot de raccordement (6) qui peut être fixé au bac de feu de cuisson (3), lequel ergot est conçu pour le raccordement de la plaque de recouvrement (2) au bac de feu de cuisson (3), pour se mettre en prise dans la pièce de raccordement (5), dans lequel l'ergot de raccordement (6) présente une section de préhension (7) qui est conçue pour la fixation de l'ergot de raccordement (6) au bac de feu de cuisson (3) et pour se mettre en prise par l'arrière au moins partiellement par complémentarité de formes dans une percée (8) prévue dans le bac de feu de cuisson (3),
**caractérisé en ce que** la section de préhension (7) de l'ergot de raccordement (6) est en forme de champignon, dans lequel la percée (8) présente une section d'introduction en forme d'arc de cercle (9) et une section de verrouillage en forme d'arc de cercle (10), dans lequel la section de verrouillage (10) présente un diamètre plus petit que la section d'introduction (9), dans lequel l'ergot de raccordement (6) peut être déplacé horizontalement par rapport au bac de feu de cuisson (3) dans la percée (8) entre un état déverrouillé, dans lequel l'ergot de raccordement (6) peut être séparé du bac de feu de cuisson (3), et un état verrouillé, dans lequel l'ergot de raccordement (6) est raccordé au bac de feu de cuisson (3), et dans lequel pour la fixation de l'ergot de raccordement (6) au bac de feu de cuisson (3) l'ergot de raccordement (6) peut être introduit verticalement vers le bac de feu de cuisson (3) dans la percée (8) et déplacé horizontalement vers le bac de feu de cuisson (3) pour verrouiller l'ergot de raccordement (6).

2. Feu de cuisson à gaz selon la revendication 1, **caractérisé en ce que** l'ergot de raccordement (6) présente une section d'appui en forme de disque (11) qui est conçue pour appuyer à plat sur le bac de feu de cuisson (3).

3. Feu de cuisson à gaz selon la revendication 2, **caractérisé en ce que** la section d'appui (11) est circulaire.

4. Feu de cuisson à gaz selon la revendication 2 ou 3, **caractérisé en ce que** la section de préhension (7) s'étend à partir d'une face inférieure (12) de la section d'appui (11).

5. Feu de cuisson selon l'une des revendications 2 à 4, **caractérisé en ce que** des branches de ressort (22, 23) s'étendant dans la direction de la section de préhension (7) sont prévues au niveau de la section d'appui (11).

6. Feu de cuisson selon la revendication 5, **caractérisé en ce que** les branches de ressort (22, 23) sont conçues pour exercer une précontrainte par effet ressort sur la section d'appui (11) par rapport au bac de feu de cuisson (3).

7. Feu de cuisson à gaz selon l'une des revendications 2 à 6, **caractérisé en ce que** la section de préhension (7) comprend une section d'extrémité en forme de disque (13) et une section intermédiaire (14) disposée entre la section d'extrémité (13) et la section d'appui (11).

8. Feu de cuisson à gaz selon la revendication 7, **caractérisé en ce qu'**un diamètre de la section d'extrémité (13) est plus grand qu'un diamètre de la section intermédiaire (14).

9. Feu de cuisson à gaz selon l'une des revendications 1 à 8, **caractérisé en ce que** la plaque de recouvrement (2) est raccordée par encliquetage au bac de feu de cuisson (3).

10. Feu de cuisson à gaz selon l'une des revendications 1 à 9, **caractérisé en ce que** la plaque de recouvrement (2) est une plaque en vitrocéramique, en verre ou en céramique.
